# FASCICULE DE BREVET EUROPEEN

(11) **EP 0 211 726 B1**
(45) Date de publication et mention de la délivrance du brevet: **18.04.1990**
(21) Numéro de dépôt: 86401532.6
(22) Date de dépôt: 09.07.1986
(51) Int. Cl.: F24J 3/00, F25B 29/00

(54) **Dispositif de pompage de chaleur et installation de séparation thermique utilisant ce dispositif**
Wärmepumpvorrichtung und eine solche Vorrichtung benutzende thermische Trennungsanlage
Heat-pumping device and thermal separation plant using this device

(30) Priorité: 10.07.1985 FR 8510591
(43) Date de publication de la demande: 25.02.1987
(73) Titulaire: ELECTRICITE DE FRANCE Service National, 75008 Paris (FR); Rodié-Talbère, Henri, F-92410 Ville d'Avray (FR)
(72) Inventeur: Muller, Luc, F-75009 Paris (FR); Chatelain, Christian, F-78400 Chatou (FR)
(74) Mandataire: Bressand, Georges

(56) Documents cités:
- CH-A- 244 033
- DE-A- 3 327 752
- FR-A- 1 246 733
- FR-A- 2 441 135
- US-A- 2 519 010
- US-A- 3 423 293
- US-A- 4 186 060
- US-A- 4 218 891
- US-A- 4 313 305
- US-A- 4 480 444

## Description

La présente invention se rapporte à un dispositif de pompage de chaleur et à une installation de séparation thermique utilisant ce dispositif.

Dans le cadre de la présente invention, on entend par une "pompe à chaleur" tout système thermodynamique empruntant à l'extérieur de la chaleur à un niveau bas et le restituant à un niveau supérieur à l'aide d'un apport d'énergie mécanique. Suivant le cycle, on distingue trois types de pompe à chaleur. Tout d'abord, les pompes à chaleur à cycle ouvert dans lesquelles un compresseur mécanique relève le niveau énergétique du fluide de la source froide pour son utilisation à la source chaude. Puis, les pompes à chaleur à cycle fermé à compression où un fluide intermédiaire est utilisé pour prélever son énergie au fluide de la source froide constituée par un évaporateur. Le fluide intermédiaire, comprimé à l'aide d'un compresseur mécanique, cède au fluide de la source chaude formée par un condenseur, l'énergie ainsi valorisée, avant d'être recyclé à la source froide au travers d'un dispositif de détente. Enfin, les pompes à chaleur à cycle fermé à résorption et compression dans lesquelles le fluide de la source froide ainsi que le fluide de la source chaude échangent avec une machine à absorption-résorption fonctionnant sans apport d'énergie thermique, mais uniquement avec apport d'énergie mécanique.

Par ailleurs, on sait que pour élever la pression du fluide vaporisé, les pompes à chaleur décrivant un cycle de Rankine, utilisent divers types de machine à compression, comme par exemple des compresseurs dynamiques centrifuges ou axiaux, ou bien volumétriques, ou même des thermo- compresseurs. Il est également possible d'absorber la vapeur dans un solvant liquide dont on élèvera alors la pression avant d'en désorber le fluide de travail du cycle.

Pour chacun de ces cas, il existe un domaine préférentiel d'application, c'est-à-dire dans lequel le rapport des performances aux coûts est le meilleur. Le plus souvent, ces domaines se juxtaposent en se chevauchant parfois partiellement, de sorte que pour une utilisation déterminée le choix de tel ou tel type de machine s'imposera à l'évidence.

Par contre, il existe des cas pour lesquels les systèmes thermodynamiques existants ne donnent pas des performances attractives par rapport au coût d'investissement, si bien qu'il est nécessaire d'adapter les caractéristiques de la pompe à chaleur à des conditions d'utilisation différentes de celles de son domaine préférentiel.

On connait des installations de réfrigération dans lesquelles une pompe à chaleur est couplée à un transformateur thermodynamique du type "éjecteur" où l'échange est réalisée par mélange des quantités de mouvements entre un fluide moteur et un fluide récepteur.

Or, on sait que les transformateurs thermodynamiques du type "éjecteur" ont un rendement moyen, si bien que dans certaines plages d'utilisation, le couplage pompe à chaleur-éjecteur est incompatible avec le taux de compression que l'on désire obtenir et entraîne une consommation excessive en énergie.

L'invention permet d'éviter cet inconvénient en transformant les caractéristiques de la pompe à chaleur pour les adapter à des conditions d'utilisation différentes de celles de son domaine préférentiel.

Le document US 2 519 010 propose d'utiliser une pompe à chaleur en l'associant à un transformateur de chaleur quadritherme constitué d'une turbine et d'un compresseur dont aucune des quatre tubulures de raccordement ne sont reliées directement.

La document US 4 313 305 concerne un système pour améliorer le rendement énergétique thermique d'installations industrielles en associant à un transformateur de chaleur tritherme constitué par un éjecteur une pompe à chaleur.

Le document US 4 218 891 concerne un dispositif de climatisation de l'air qui met en oeuvre un turbocompresseur où la sortie du compresseur est interconnectée avec l'entrée de la turbine.

L'invention a pour objet un dispositif de pompage de chaleur du type exposé dans le préambule de la revendication 1 dont les particularités ressortent notamment de la partie caractérisante de cette dernière. L'invention a aussi pour objet l'application d'un tel dispositif comme indiqué dans la revendication 6.

L'invention sera mieux comprise à l'aide de la description qui va suivre, donnée uniquement à titre d'exemple et faite en se référent aux dessins annexés, sur lesquels:
-les figures 1 et 2 sont des schémas montrant différentes possibilités de couplage entre une pompe à chaleur et un transformateur,
-les figures 3 sont des schémas montrant des exemples de couplage d'une pompe à chaleur avec un transformateur de chaleur du type turbocompresseur,
-les figures 4, 5 et 6 sont des schémas montrant des exemples d'utilisation d'une pompe à chaleur couplée à un turbocompresseur avec pour chacun de ces schémas le diagramme enthalpique correspondant.

Sur les figures 1 et 2, on a représenté plusieurs schémas, selon l'invention, montrant différents modes de couplage entre une pompe à chaleur 1 et un transformateur thermodynamique 2.

Le transformateur 2 est un système thermodynamique échangeant avec l'extérieur de l'énergie par exemple sous forme de chaleur à au moins trois niveaux distincts.

Dans un tel système, la quantité de chaleur échangée au niveau intermédiaire est égale et de sens opposé à la somme des quantités échangées aux deux niveaux extrêmes.

On peut donc classer les transformateurs tri- thermes selon deux catégories:
-la première où le système reçoit de la chaleur au niveau intermédiaire et cède cette même quantité de chaleur à deux niveaux différents, l'un supérieur et l'autre inférieur au niveau de l'apport, comme représenté sur les figures 1a, 1b et 1c et désigné par la suite transformateur de type A,
-la seconde où le système reçoit de la chaleur à deux niveaux différents, l'un supérieur et l'autre inférieur, et cède à un niveau intermédiaire une quantité de chaleur égale à la somme de celle qu'il a reçue, comme représenté sur les figures 2a, 2b et 2c et désigné par la suite transformateur de type B.

Par conséquent, en désignant les trois niveaux d'échange du transformateur par TH pour le niveau haut, TM pour le niveau moyen et TB pour le niveau bas, on voit que l'on peut coupler la pompe à chaleur entre TB et TM ou entre TB et TH avec un transformateur de type A, et entre TM et TH ou entre TB et TH avec un transformateur de type B.

En effet, en se reportant aux figures 1, le transformateur 2, reçoit un fluide à un niveau TM et restitue ce fluide à deux niveaux TH et TB.

Dans le cas de la figure 1a, la pompe à chaleur 1 est placée au niveau de la sortie TB du transformateur 2 et remonte la température du fluide du niveau TB au niveau TH pour son utilisation en même temps que le fluide sortant directement du transformateur au niveau TH, définissant un système à compression aval.

Sur la figure 1b, la pompe à chaleur 1, également placée au niveau de la sortie TB du transformateur, remonte la température du fluide du niveau TB au niveau TM pour le réintroduire à ce niveau dans le transformateur, définissant un système à entraînement.

A la figure 1c, la pompe à chaleur 1 placée comme dans le cas de la figure 1b, est en plus utilisée pour remonter la température du fluide extérieur arrivant à une température basse, jusqu'à la température TM d'entrée du transformateur, définissant un système à entraînement et compression amont.

En se reportant maintenant aux figures 2, correspondant au transformateur de type B décrit précédemment, le système reçoit de la chaleur à deux niveaux différents TB et TH.

Dans l'exemple de la figure 2a, la pompe à chaleur est placée en amont du transformateur 2. Ce transformateur reçoit une partie du fluide à un niveau de température TB, et l'autre partie traverse la pompe à chaleur 1 qui relève sa température du niveau TB au niveau TH avant l'introduction dans le transformateur. Le transformateur cède, à un niveau de température intermédiaire TM, une quantité de chaleur égale à la somme de celle qu'il a reçue, définissant un système à compression amont.

Sur la figure 2b, la pompe à chaleur 1 est placée en aval du transformateur et une partie du fluide sortant dudit transformateur au niveau de température TM est prélevée, et traverse la pompe à chaleur qui remonte la température dudit fluide au niveau TH, avant sa réintroduction dans le transformateur, définissant un système à entraînement.

A la figure 2c, la pompe à chaleur 1 est également placée en aval du transformateur et la totalité du fluide sortant du transformateur au niveau de température TM est canalisée vers la pompe à chaleur 1 qui relève sa température au niveau TH. A la sortie de ladite pompe à chaleur, une partie du fluide est recyclée à l'entré du transformateur à la température TH et l'autre partie est envoyée vers l'utilisation, définissant un système à entraînement et compression aval.

Dans un transformateur à trois niveaux d'énergie, tel qu'utilisé dans les exemples ci-dessus, le cycle thermodynamique comprend toujours deux parties parcourues en sens inverse, l'une est "motrice", c'est-à-dire que l'énergie y est dégradée permettant ainsi au système de fournir du travail vers l'extérieur, et la seconde est "réceptrice", c'est-à-dire qu'elle reçoit le travail fourni par la précédente permettant ainsi de revaloriser le niveau de l'énergie dans les échanges avec l'extérieur. Ces deux parties de cycle doivent être couplées.

D'autre part, la structure interne du transformateur tritherme peut également avoir trois configurations possibles pour chacun des types A et B indiqués précédemment.

En effet, le flux du niveau intermédiaire peut être partagé entre la partie motrice et réceptrice du transformateur, ou traverser dans sa totalité la partie motrice du transformateur, ou encore traverser dans sa totalité la partie réceptrice dudit transformateur.

On voit donc qu'il existe théoriquement dixhuit possibilités de couplage entre une pompe à chaleur et un transformateur à trois niveaux d'énergie: ce nombre pouvant être réduit suivant la nature du transformateur et l'intérêt recherché.

C'est notamment le cas des turbocompresseurs dans lesquels un accouplement est réalisé entre une machine tournante motrice et une autre réceptrice.

En se reportant maintenant aux figures 3, on va décrire deux exemples d'association d'une pompe à chaleur avec un transformateur de type turbocompresseur. D'autres possibilités de couplage sont évidemment possibles.

Par turbocompresseur, on entend une machine constituée soit par un compresseur dynamique entraîné par une turbine de détente soit un ensemble de deux machines volumétriques, l'une motrice, l'autre réceptrice, cet ensemble n'ayant aucune liaison mécanique avec des sources extérieures d'énergie mécanique additionnelle.

Sur la figure 3a, on a représenté un turbocompresseur 30 formé par un compresseur dynamique 31 entraîné par une turbine de détente 32. En amont du compresseur dynamique 31 est disposé le compresseur à entraînement mécanique 10 formant la pompe à chaleur. Ce compresseur 10 alimente en parallèle l'aspiration du compresseur dynamique 31 et l'admission de la turbine 32. L'échappement de la turbine 32 est relié à l'aspiration du compresseur 10.

L'énergie ainsi recueillie par la turbine 32, dont l'échappement est à une pression voisine de celle de l'aspiration du compresseur à entraînement mécanique 10, permet de comprimer le fluide passant dans le compresseur dynamique 31 qu'elle entraîne.

Pour moduler le fonctionnement du système, un élément de régulation de débit constitué par une vanne de laminage 5 associée à un dispositif de dé-surchauffe 6 peut éventuellement être placé sur l'échappement de la turbine 32 en amont du compresseur 10. Cette vanne 5 peut également être placée sur l'admission de la turbine 32 ou sur l'aspiration du compresseur dynamique 31, ou encore sur l'alimentation 11 du compresseur 10.

Le débit passant dans le compresseur à entraînement mécanique aura donc été augementé par rapport à celui qui aurait traversé ledit compresseur dans un montage en solo, du débit détendu par la turbine. Par contre son taux de compression aura été réduit de la valeur réalisée dans le turbocompresseur.

Cette configuration devient particulièrement intéressante quand le débit de fluide à comprimer correspond au minimum de la plage des machines dynamiques. En effet, dans ce cas, la faible diamètre du rouet du fait du faible débit et de sa grande vitesse périphérique à cause du taux de compression élevé conduirait le compresseur à entraînement mécanique à tourner à des vitesses de rotation très importantes, pouvant dépasser 30.000 tours/minute, ce qui pose des problèmes difficiles pour la transmission de la puissance à partir du moteur d'entraînement.

Dans l'association envisagée, la machine à entraînement mécanique a une vitesse de rotation modérée, du fait du débit accru et du taux de compression réduit. Le complément de compression est assuré par le turbocompresseur qui est une machine sans aucune liaison de transmission mécanique avec l'extérieur et pourvant donc tourner à haute vitesse.

Sur la figure 3b, l'aspiration du compresseur dynamique 31 est directement alimentée par le fluide extérieur et le compresseur à entraînement mécanique 10 alimente l'admission de la turbine 32. Il est également possible du monter un élément de régulation de débit sur l'aspiration du compresseur 10. Cet élément de régulation peut être constitué par exemple par une vanne de laminage ou un casier de vantelles dans le cas de compresseurs centrifuges.

Le débit passant dans le compresseur à entrai- nement mécanique aura donc été diminué par rapport à celui qui aurait traversé ledit compresseur dans un montage en solo, du débit passant dans le compresseur 31. Par contre sont taux de compression aura été augmenté du taux de détente de la turbine 32.

On voit donc qu'il existe, en fonction du type de transformateur et de la structure interne dudit transformateur, différentes possibilités de couplage entre une pompe à chaleur et un transformateur à trois niveaux d'énergie.

Mais il existe une première contrainte qui lie l'un des écarts de température (TH-TM, TH-TB ou TM-TB) du transformateur à l'écart de température réalisé par la pompe à chaleur. Le rendement du couplage entre les deux parties du cycle du transformateur varie notablement selon la valeur de l'écart, et cette variation n'est pas identique pour les divers types. D'autre part, le niveau extrême de température atteint, haut ou bas, peut aussi orienter le choix. Une trop faible température basse conduit par exemple à un débit volumique excessif ou, au contraire, une température trop élevée peut, par example, provoquer une dissociation du fluide.

Les quantités de chaleur échangées aux trois niveaux de température du transformateur sont liées entre elles en fonction des deux intervalles de température et, pour un cycle réversible, on pourra écrire: avec QM 1=1 QB 1+1 OH j en appelant QB, QM, QH les chaleurs échangées entre le transformateur et l'extérieur, respectivement aux températures TB, TM et TH.

En conséquence, pour des valeurs de TH et TB fixes, on voit que les produits des écarts de température entre TH et TM d'une part, et TM et TB de l'autre, par les quantités de chaleur échangées respectivement à TH et TB, varient peu et donc on peut augmenter un échange en réduisant l'intervalle correspondant, et réciproquement. Par example, si l'on désire relever de 10°C une quantité de chaleur Q, on pourra utiliser un transformateur associé à une pompe à chaleur qui échangera sur un intervalle de 20°C une quantité de chaleur voisine de 0/2, ou inversement, on pourra utiliser un transformateur associé avec une pompe à chaleur qui échangera sur un intervalle de température de 5°C une quantité de chaleur voisine de 2Q.

Il est ainsi possible, pour une application donnée, de faire fonctionner le pompe à chaleur sur l'écart de température de mieux adapté. Comme le débit de fluide circulant dans la pompe à chaleur varies avec la quantité de chaleur échangée et celle-ci en sens inverse de l'écart de température, un pourra à volonté modifier le débit volumique de la machine. Ainsi, par exemple, avec une machine volumétrique, on a intérêt à réduire ce débit alors que le taux de compression peut être accru dans des proportions notables sans incidence sur le coût de la machine.

Ce dispositif peut être employé dans une installation de séparation par exemple du type à évaporateur, cristalliseur, colonne à distiller, séchoir, production de vapeur, etc ... à cycle fermé ou ouvert, et dans ce dernier cas, il peut y avoir couplage thermique entre la source chaude et la source froide.

En se reportant aux figures 4, 5 et 6, on va décrire plusieurs exemples d'association d'un compresseur formant la pompe à chaleur avec un turbocompresseur dans une installation de séparation thermique. Dans ces exemples d'utilisation, il s'agit d'une concentration de solution par évaporation.

Dans les installations connues, la liqueur diluée est en partie évaporée dans un échangeur-évaporateur. Les deux phases liquide et vapeur sont ensuite séparées dans un séparateur. La liqueur concentrée est évacuée et les buées d'évaporation sont alors envoyées vers une pompe à chaleur qui relève sont niveau de pression et donc de température saturante, afin de fournir la chaleur qui alimente l'évaporateur. En général, la vapeur de chauffe est désurchauffée avant d'être introduite dans l'évaporateur. Après condensation, la vapeur fournit des condensats sur lesquels on peut prélever les débits de désurchauffe.

Toutefois, certaines applications du principe de compression ou recompression mécanique de vapeur ne peuvent être réalisées faute de machine de compression disponible sur le marché ou en raison du coût excessif de celle-ci.

En effet, selon le couple: -débit de vapeur et écart de température saturante à l'utilisation, les conditions technico-économiques du marché préconisent l'employ d'un type particulier de compresseur. Or dans certains cas, aucun compresseur ne permet de produire le couple recherché.

Comme nous l'avons indiqué précédemment, la présente invention premet de résoudre ce problème en utilisant un compresseur existant pour fournir ce couple. Pour cela, ou adapte au compresseur un système qui transforme le couple débit-écart de température saturante du compresseur en un couple imposé par l'installation.

Comme représenté sur les figures 4, 5 et 6, la tiqueur diluée 40 est en partie évaporée dans un échangeur-évaporateur E. Les deux phases liquide et vapeur sont ensuite séparées dans un séparateur S et la liqueur concentrée est évacuée au 41.

On associe un turbocompresseur 30 au compresseur 10 de telle manière que l'ensemble se comporte comme un compresseur, aux désurchauffes près, c'est-à-dire qui'il reçoit de l'énergie mécanique au compresseur 10 et de la vapeur en a provenant du séparateur S, et renvoie une vapeur de chauffe en g vers l'évaporateur E. Après condensation, la vapeur fournit des condensats en 42 sur lesquels on peut prélever les débits de désurchauffe D. L'énergie mécanique à mettre en oeuvre est sensiblement proportionnelle au produit du débit à l'utilisation par l'écart de température saturante à l'utilisation. Les irréversibilités des machines utilisées étant assez faibles, la puissance mécanique à fournir au compresseur 10 est légèrement supérieure à celle nécessitée par le circuit d'utilisation, ce qui fait que pour une puissance et un écart de température donnés à l'utilisation, le produit débitx écart de température saturante du compresseur varie peu. Par conséquent, deux possibilités se présentant pour adapter un compresseur à l'utilisation, soit diminuer sont débit, en augmentant son écart de température, soit augmenter son débit et diminuer sont écart de température.

Parmi les nombreuses combinaisons de couplage entre le compresseur 10 et le turbocompresseur 30 répondant aux définitions citées précédemment, trois schémas présentent des irréversibilités internes acceptables, c'est-à-dire une consommation énergétique modérée.

Le schéma représenté à la figure 4a permet de diminuer le débit du compresseur 10 en augmentant son taux de compression. Les schémas des figures 5a et 6a sont à peu près équivalents en consommation énergétique et réalisent l'inverse, c'est-à-dire qu'ils augmenten le débit du compresseur 10 en diminuant sont taux de compression.

Dans l'exemple de la figure 4a qui représente un montage à entraînement et compression amont, on cherche à obtenir un écart de pression au niveau du compresseur 10 supérieur à celui de l'intallation, et donc avec un débit plus faible.

A la sortie du séparateur S, les buées évaporées a sont comprimées, une partie par le compresseur 10 de PB à PH et l'autre partie par le compresseur 31 du turbocompresseur30 de PB à PM, comme on le voit sur le diagramme enthalpique correspondant à ce couplage (figure 4b). Le compresseur 31 est entraîné par la turbine 32 qui travaille entre PH et PM avec la vapeurfournit par le compresseur 10. Les deux flux de vapeur sortant du turbocompresseur 30 sont à la même pression et alimentent le circuit d'utilisation en h après désurchauffe D. Dans ce schéma, aucune désurchauffe n'est nécessaire dans le dispositif compresseur mécanique 10 et turbocompresseur 30. Un élément de régulation de débit 5 peut être inséré entre le compresseur 10 et la turbine 32 du turbocompresseur 30.

Dans le cas du montage à entraînement et compression amont représenté à la figure 5a, on cherche à obtenir un écart de pression du compresseur 10 inférieur à l'écart de pression de l'évaporateur E. Comme la pression de chauffe de l'évaporateur E est imposée, le débit de vapeur passant dans le compresseur 10 est alors supérieur à celui dudit évaporateur.

Les buées d'évaporation après mélange en b avec la vapeur de détente e, dont la température peut être légèrement différente, sont comprimées jusqu'à la pression PM comme indiqué sur le diagramme enthalpique (figure 5b). Une partie de cette vapeur c1 alimente la turbine 32 du turbocompresseur 30. La vapeur d'échappement d de la turbine 32 est alors désurchauffée en e par des condensats D1 pouvant provenir des condensats 42 de l'évaporateur E et est à nouveau comprimée par le compresseur mécanique 10. La deuxième partie de cette vapeur c2 est, après désurchauffe D2 (point f) comprimée de PM à PH (point g) par le compresseur 31 du turbocompresseur 30. Une dernière désurchauffe D dans le circuit d'utilisation (point h) est généralement réalisée pour fournir la vapeur de chauffe à l'installation.

Les désurchauffes D1 et D2, bien que non indispensables, améliorent le rendement de compression. Un élément de régulation de débit 5 peut être disposé à l'échappement de la turbine 32 afin d'adapter le système aux variations des besoins de l'installation.

Dans le montage à entraînement et compression aval de la figure 6a, le principe est le même que dans l'exemple de la figure 5a, c'est-à-dire que l'écart de pression du compresseur 10 est inférieur à celui de l'évaporateur E et que son débit est plus élevé.

Les buées d'évaporation a sont comprimées dans le compresseur du turbocompresseur 30 de la pression PB à la pression PM (point b sur le diagramme Figure 6b). Ces buées sont ensuite mélangées en c à la vapeur d'échappement e de la turbine 31 du turbocompresseur puis désurchauffées D1 (point d) avant d'être comprimées par le compresseur mécanique 10 de PM à PH (point g). Une partie g1 de cette vapeur est alors envoyée à l'évaporateur E, tandis que l'autre partie g2 fournit la vapeur motrice à la turbine 32 du turbocompresseur 30. Un élément de régulation de débit 5 peut être inséré dans le circuit de la turbine 32.

Outre le fait qu'il ne nécessite qu'une désurchauffe D1, ce mode de couplage présente l'avantage par rapport au couplage de la figure 5a, d'obtenir une pression d'aspiration du compresseur mécanique 10 (PM) supérieure à celle de l'utilisation (PB).

## Revendications

1. Dispositif de pompage de chaleur destiné à fonctionner avec l'extérieur entre deux niveaux de température qui comporte une pompe à chaleur (1, 10) prévue pour fonctionner entre deux niveaux de température déterminés et un transformateur thermodynamique de chaleur tritherme (2, 30) où circule en flux énergétique et qui présente trois points d'échanges énergétiques à trois niveaux de température différents (TB, TM, TH) et où cette pompe à chaleur (1, 10) est reliée entre deux des trois points d'échanges de ce transformateur (2, 30) pour faire fonctionner ce dispositif avec un écart de température différent de celui de la pompe à chaleur (1,10) caractérisé en ce que ce transformateur (2, 30) est du type turbocompresseur comprenant une partie réceptrice (31) entraînée par une partie motrice (32) et dont les points de raccordement des tubulures de la partie réceptrice et de la partie motrice sont reliées, afin de former les trois points d'échanges (TB, TM, TH) de telle manière que, on l'aspiration de la partie réceptrice (31) est reliée directement à l'admission de la partie motrice (32), ou l'échappement de la partie réceptrice (31) est relié directement à l'échappement de la partie motrice (32)".

2. Dispositif selon la revendication 1, caractérisé par le fait que le transformateur thermodynamique (2, 30) comporte une entrée de flux énergétique à niveau de température moyen (TM) et deux sorties à niveaux de température haut (TH) et bas (TB) permettant le couplage avec la pompe à chaleur (1, 10) selon trois configurations: à compression aval, à entraînement, ou à entraînement et compression amont.

3. Dispositif selon la revendication 1, caractérisé par le fait que le transformateur thermodynamique (2, 30) comporte deux entrées de flux énergétique à niveau de température haut (TH) et bas (TB), et une sortie à niveau de température moyen (TM) permettant un couplage avec la pompe à chaleur (1, 10) selon trois configurations: à compression amont, à entraînement ou à entraînement et compression aval.

4. Dispositif selon l'une des revendications précédentes, caractérisé par le fait que selon l'utilisation, le transformateur thermodynamique (2, 30) peut avoir trois configurations internes pour que le flux énergétique au niveau de température intermédiaire, soit partagé entre la partie motrice (32) et réceptrice (31) dudit transformateur, ou traverse dans sa totalité la partie motrice (32), ou encore traverse dans sa totalité la partie réceptrice (31).

5. Dispositif selon l'une quelconque des revendications précédentes, caractérisé par le fait que la pompe à chaleur (1, 10) est à circuit ouvert et comprend un compresseur (10) associé éventuellement à un système de régulation (5) et/ou de désurchauffe (6, Dᵢ, D₂).

6. Application du dispositif selon l'une quelconque des revendications 1 à 5 à une installation de séparation thermique par évaporation, distillation ou séchage.

## Patentansprüche

1. Wärmepumpvorrichtung, die für den Betrieb mit der äußeren Umgebung zwischen zwei Temperaturniveaux bestimmt ist und eine Wärmepumpe (1, 10) für den Betrieb zwischen zwei festliegenden Temperaturniveaus und einen trithermischen thermodynamischen Wandler (2, 30), in dem ein Energiefluß zirkuliert, umfaßt, wobei der Wandler (2, 30) drei Wärmeaustauschstellen auf drei verschiedenen Temperaturniveaus (TB, TM, TH) aufweist und die Wärmepumpe (1, 10) zwischen zwei der drei Wärmeaustauschstellen des Wandlers (2, 30) geschaltet ist, um die Vorrichtung mit einer von derjenigen der Wärmepumpe (1, 10) verschiedenen Temperaturdifferenz zu betreiben, dadurch gekennzeichnet, daß der Wandler (2, 30) von Turboverdichterbauart ist und einen von einem Motorteil (32) angetriebenen Aufnahmeteil (31) aufweist, wobei die Anschlußstellen der Rohrstutzen des Aufnahmeteils und des Motorteils miteinander verbunden sind, um die drei Austauschstellen (TB, TM, TH) derart auszubilden, daß entweder der Einlaß des Aufnahmeteils (31) direkt mit der Einströmöffnung des Motorteils (32) oder der Auslaß des Aufnahmeteils (31) direkt mit dem Auslaß des Motorteils (32) verbunden ist.

2. Vorrichtung gemäß Anspruch 1, dadurch gekennzeichnet, daß der thermodynamische Wandler (2, 30) einen Energieflußeingang auf mittlerem Temperaturniveau (TM) und zwei Ausgänge auf hohem und auf niedrigem Temperaturniveau (TH bzw. TB) aufweist, die eine Kopplung mit der Wärmepumpe (1, 10) entsprechend dreier Konfigurationen ermöglichen: mit unterstromiger Kompression, mit Antrieb oder mit Antrieb und oberstromiger Kompression.

3. Vorrichtung gemäß Anspruch 1, dadurch gekennzeichnet, daß der thermodynamische Wandler (2, 30) zwei Energieflußeingänge auf hohem und auf niedrigem Temperaturniveau (TH bzw. TB) und einen Ausgang auf mittlerem Temperaturniveau (TM) aufweist, die eine Kopplung mit der Wärmepumpe (1, 10) entsprechend dreier Konfigurationen ermöglichen: mit oberstromiger Kompression, mit Antrieb oder mit Antrieb und unterstromiger Kompression.

4. Vorrichtung gemäß einem der vorangehenden Ansprüche, dadurch gekennzeichnet, daß der thermodynamische Wandler (2, 30) je nach Verwendung drei innere Konfigurationen aufweisen kann, damit der Energiefluß auf einem dazwischenliegenden Temperaturniveau entweder aufgeteilt zwischen dem Motorteil (32) und dem Aufnahmeteil (31) des Wandlers den Motorteil (32) und den Aufnahmeteil (31) oder in seiner Gesamtheit den Motorteil (32) oder in seiner Gesamtheit den Aufnahmeteil (31) durchströmt.

5. Vorrichtung gemäß einem der vorangehenden Ansprüche, dadurch gekennzeichnet, daß die Wärmepumpe (1, 10) einen offenen Kreislauf besitzt und einen Kompressor (10) aufweist, der eventuell zu einem Regelsystem (5) und/oder zu einem Heißdampfkühlsystem (6, D₁, D₂) gehört.

6. Anwendung der Vorrichtung gemäß einem der Ansprüche 1 bis 5 auf eine Anlage zur thermischen Separation mittels Verdampfung, Destillation oder Trocknung.

## Claims

1. A heat pumping device operating with the external surroundings between two temperature levels, the device comprising a heat pump (1, 10) adapted to operate between two predetermined temperature levels and a trithermal heat thermodynamic transformer (2, 30) in which an energy flux flows and which has three energy exchange points at three different temperature levels (LT, MT, HT), the heat pump (1, 10) being connected between the three exchange points of the transformer (2, 30) to cause the device to operate with a temperature difference which differs from that of the heat pump (1, 10), characterized in that the transformer (2, 30) is of the turbocompressor type comprising a receiving part (31) driven by a driving part (32), the connecting points of the tubes of the receiving and driving parts being connected to so form the three exchange points (LT, MT, HT) that either the intake of the receiving part (31) is connected directly to the inlet of the driving part (32), or the outlet of the receiving part (31) is connected directly to the outlet of the driving part (32).

2. A device according to claim 1, characterized in that the thermodynamic transformer (2, 30) comprises a medium temperature level energy flux inlet (MT), a high temperature level outlet (HT) and a low temperature level outlet (LT), thus enabling coupling to the heat pump (1, 10) in three configurations: downstream compression, driving, or driving and downstream compression.

3. A device according to claim 1, characterized in that the thermodynamic transformer (2, 30) comprises a high temperature level energy flux inlet (HT) and a low temperature level energy flux inlet (LT) and a medium temperature level outlet (MT) enabling coupling to the heat pump (1,10) in three configurations: upstream compression, driving, or driving and downstream compression.

4. A device according to one of the preceding claims, characterized in that in dependence on use, the thermodynamic transformer (2, 30) can have three internal configurations, so that the intermediate temperature energy flux level is shared between the driving part (32) and the receiving part (31) of said transformer, or passes in its entirety through the driving part (32), or passes in its entirety through the receiving part (31).

5. A device according to any of the preceding claims, characterized in that the heat pump (1, 10) is an open circuit pump and comprises a compressor (10) possibly associated with a regulating system (5) and/or a desuperheating system (6, D, D).

6. Application of the device according to any one of claims 1 to 5 to a thermal separation system operating by evaporation, distillation or drying.
